# EUROPÄISCHE PATENTANMELDUNG

(11) **EP 1 894 843 A2**
(43) Veröffentlichungstag der Anmeldung: **05.03.2008**
(21) Anmeldenummer: 07010001.1
(22) Anmeldetag: 19.05.2007
(51) Int. Cl.: B65B 9/04, B65B 65/02

(54) **Vorrichtung für den Transfer von geordnet bereitgestellten Produkten in die Näpfe eines Folienbandes**

(30) Priorität: 02.09.2006 DE 102006041199
(71) Anmelder: UHLMANN PAC-SYSTEME GmbH & Co. KG, 88471 Laupheim (DE)
(72) Erfinder: Seiffert, Martin, 89601 Schelklingen (DE)
(74) Vertreter: Hentrich, Swen

(57) **Zusammenfassung**

Die Erfindung betrifft eine Vorrichtung (1) für den Transfer von geordnet bereitgestellten Produkten wie Tabletten, Kapseln, Oblongs oder dergl., in die Näpfe eines Folienbandes (2), insbesondere eines kontinuierlich bewegten Folienbandes (2). Die Vorrichtung weist einen ersten Antrieb (21) und eine Handhabe (3), die um eine senkrecht zur Ebene des Folienbandes ausgerichtete erste Drehachse (4) rotatorisch verstellbar einem Schwenkarm (6) zugeordnet ist. Der Schwenkarm ist um eine parallel zur ersten Drehachse (4) angeordnete zweite Drehachse verschwenkbar, wobei die Handhabe (3) radial zu der zweiten Drehachse verstellbar ist. Der erste Antrieb (21) ist für die Verschwenkung des Schwenkarms (16) und ein zweiter Antrieb (11) für eine Beeinflussung der zur zweiten Drehachse radialen und der rotatorischen Bewegung der Handhabe (3) vorgesehen.

## Beschreibung

Die Erfindung betrifft eine Vorrichtung für den Transfer von geordnet bereitgestellten Produkten wie Tabletten, Kapseln, Oblongs oder dergleichen, in die Näpfe eines Folienbandes, insbesondere eines kontinuierlich bewegten Folienbandes, mit einem ersten Antrieb und mit einer Handhabe, insbesondere einem Greifer oder Sauger, die um eine senkrecht zur Ebene des Folienbandes ausgerichtete erste Drehachse rotatorisch verstellbar einem Schwenkarm zugeordnet ist, der um eine parallel zur ersten Drehachse angeordnete zweite Drehachse verschwenkbar ist, wobei die Handhabe radial zu der zweiten Drehachse verstellbar ist.

Derartige Positioniereinheiten werden in der Praxis seit langem zum Umsetzen und Einordnen z.B hoch sensibler Arzneimittelprodukte in die Näpfe von Folienbändern verwendet, die in einer nachfolgenden Siegelstation verschlossen und als Blisterpackungen in Umlauf gebracht werden. Zum Zwecke eines hohen Produktdurchsatzes ist hierbei die Möglichkeit des Transfers der Produkte in die Näpfe eines nicht getaktet, sondern kontinuierlich bewegten Folienbandes essentiell. Dies führt jedoch zu einer deutlichen Verringerung der für die Abgabe der Produkte zur Verfügung stehenden Zeit und macht weitreichende konstruktive Anpassungen der Transfervorrichtungen erforderlich. Daher wurden Transfervorrichtungen entwickelt, bei denen die Handhabe synchronisiert und mit paralleler Ausrichtung zu dem kontinuierlich bewegen Folienband, auch bei einem Verschwenken des Schwenkarms, bewegt werden können, wodurch die zur Verfügung stehende Übergabezeit der Produkte an die Näpfe des Folienbandes signifikant erhöht werden konnte.

Eine derartige, gattungsmäßige, Vorrichtung ist z. B. in der noch nicht zur Veröffentlichung gelangten Anmeldung DE 10 2005 007 532 beschrieben. Der mit dieser Vorrichtung verbundene Nachteil besteht darin, dass eine von der rotatorischen Verstellung des Schwenkarms um die zweite Drehachse unabhängige rotatorische Verstellung der Handhabe um die erste Drehachse sowie zur zweiten Drehachse radialen Verstellung der Handhabe nur mittels dreier autarker Antriebe realisierbar ist.

Der Erfindung liegt daher die Aufgabe zugrunde, eine Vorrichtung der eingangs genannten Art so auszubilden, dass diese Nachteile nicht gegeben sind.

Diese Aufgabe wird nach der Erfindung bei einer Vorrichtung der eingangs genannten Art dadurch gelöst, dass der erste Antrieb für die Verschwenkung des Schwenkarms und ein zweiter Antrieb für die Beeinflussung der radialen und der rotatorischen Bewegung der Handhabe vorgesehen sind.

Der hiermit verbundene Vorteil besteht darin, dass auf einfache Weise eine von der Rotation der zweiten Drehachse unabhängige radiale Bewegung der Handhabe sowie rotatorische Verstellung um die erste Drehachse erreicht wird. Hierdurch werden grundsätzlich mehrere Abholpositionen, an denen die Produkte von der Handhabe aufgenommen werden, sowie mehrere Abgabepositionen, an denen die Produkte an die Näpfe eines Folienbandes abgegeben werden, ermöglicht.

Besonders bevorzugt ist es dabei, wenn für die zu der zweiten Drehachse radiale Verstellung der Handhabe ein Kniehebelgetriebe vorgesehen ist, das zweckmäßigerweise aus zwei Kniehebeln gebildet ist, wobei der antriebsnahe Kniehebel mit seinem einen Ende koaxial zur zweiten Drehachse und der der Handhabe zugeordnete Kniehebel mit seinem einen Ende koaxial zu der ersten Drehachse frei drehbar gelagert ist. Hierdurch wird eine präzise und störunanfällige Positionierung der Handhabe auf konstruktiv einfachste Weise gelöst. Zudem ist bei geeigeter Wahl der Länge der einzelnen Kniehebels der Hub der Radialbewegung der Handhabe im Voraus bestimmbar.

Weiterhin bevorzugt ist es, wenn der antriebsnahe Kniehebel mittels eines Antriebsriemens durch den zweiten Antrieb bewegbar ist. Ganz besonders zweckmäßig ist es hierbei, dass der Antriebsriemen einen Nabenbund des antriebsnahen Kniehebels umschliegt. Diese Ausführungsformen zeichnen sich durch die geringe Anzahl bewegter Teile sowie die damit verbundene Einfachheit ihres Aufbaus aus.

Ferner ist es besonders bevorzugt, dass zur rotatorischen Verstellung der Handhabe ein Zugmittelgetriebe vorgesehen ist. Dieses kann aus zwei in Reihe angeordneten Riemen gebildet sein, die beide eine koaxial zur gemeinsamen Drehachse der Kniehebel frei drehbar angeordnete Riemenhülse umschlingen, und dass der eine Riemen eine koaxial zur zweiten Drehachse drehfest angeordnete Riemenhülse und der zweite Riemen die erste Drehachse umschlingt. Hierdurch wird die rotatorische Verstellung der Handhabe zur Beibehaltung von deren paralleler Ausrichtung zu dem Folienband auf konstruktiv einfachste Weise aus der Radialbewegung der Handhabe abgeleitet. Darüber hinaus ermöglicht diese Ausgestaltungsform eine hohe Wartungsfreundlichkeit soweit eine nur sehr geringe Bauhöhe respektive Bautiefe.

Besonders vorteilhaft ist es dabei, wenn die Handhabe einem Schlitten zugeordnet ist, der auf dem Schwenkarm radial zur zweiten Drehachse verstellbar angeordnet ist. Hierdurch können verschiedenste Arten konventioneller und hochgradig ausgereifter Linearführungssysteme konstruktiv eingebunden werden, die ein außerordentlich hohes Maß an Präzission und Störunanfälligkeit, sowie eine lange Lebensdauer gewährleisten.

Weiterhin bevorzugt ist es, dass der Schwenkarm aus zwei parallelen Führungsstangen, zwischen denen die erste Drehachse angeordnet ist, gebildet ist. Diese Ausführungsform zeichnet sich insbesondere hinsichtlich der erreichbaren mechanischen Stabilität sowie des geringen Materialeinsatzes und des damit verbundenen geringen Gewichts aus, wodurch sich hohe Kurvenbeschleunigungen bei Ausführen einer Schwenkbewegung um die zweite Drehachse erreichen lassen.

Alternativ besteht selbstverständlich die Möglichkeit, dass die Handhabe gegen Verschieben gesichert auf dem Schwenkarm angeordnet ist und dass der Schwenkarm radial zu der zweiten Drehachse in einer Schwenkarmführung verstellbar ist. Bei dieser Ausführungsform kann der Schwenkradius und somit die Baugröße der Vorrichtung deutlich verringert werden.

Besonders vorteilhaft ist es weiterhin, wenn der erste und/oder der zweite Antrieb ortsfest ausgebildet ist/sind.

Ferner ist es von besonderem Vorteil, dass dem ersten und/oder dem zweiten Antrieb eine Antriebssteuerung zugeordnet ist. Hierdurch wird eine präzise Definition der Bewegungen der Handhabe hinsichtlich der Parameter Beschleunigung, Geschwindigkeit, Verzögerung, die zeitliche Abfolge der einzelnen Parameter sowie die Synchronisation der Antriebe ermöglicht.

Im folgenden wird die Erfindung an zwei in der Zeichnung dargestellten Ausführungsbeispielen näher erläutert; es zeigen:
- Fig. 1: eine perspektivische Darstellung der erfindungsgemäßen Vorrichtung,
- Fig. 2: eine Draufsicht auf die Vorrichtung aus Fig.1,
- Fig. 3: eine weitere perspektivische Darstellung eines der Vorrichtung aus Fig.1,
- Fig. 4: eine perspektivische Darstellung eines Längsschnitts der Vorrichtung aus Fig. 1,
- Fig. 5: eine der Fig. 4 entsprechende Darstellung eines Details der erfindungsgemäßen Vorrichtung in Vergrößerung,
- Fig. 6: die Vorrichtung aus Fig. 1 bei Aufnahme der Produkte in Draufsicht,
- Fig. 7: eine der Fig. 6 entsprechende Darstellung bei Beginn der Abgabe der Produkte,
- Fig. 8: eine der Fig. 6 entsprechende Darstellung bei Ende der Produktabgabe,
- Fig. 9: eine der Fig. 3 entprechende Darstellung einer zweiten Ausführungsform
- Fig. 10: den Schnitt X-X aus Fig. 9,
- Fig. 11: eine der Fig. 6 entsprechende Darstellung der zweiten Ausführungsform,
- Fig. 12: eine der Fig. 11 entsprechende Darstellung bei Beginn der Abgabe der Produkte,
- Fig. 13: eine der Fig. 11 entsprechende Darstellung während der Abgabe der Produkte, und
- Fig. 14: eine der Fig. 11 entsprechende Darstellung bei Ende der Abgabe der Produkte.

Die in der Fig. 1 dargestellte Vorrichtung 1 wird verwendet, um geordnet bereitgestellte Produkte, wie Tabletten, Kapseln, Oblongs oder dergleichen in die Näpfe eines Folienbandes 2, insbesondere eines kontinuierlich bewegten Folienbandes 2 zu transferieren. Hierbei werden die Produkte mitels einer Handhabe, hier einer Saugplatte 3 aufgenommen. Die Saugplatte 3 ist um eine senkrecht zur Ebene des Folienbandes 2 ausgerichtete erste Drehachse 4 rotatorisch verstellbar einem Schlitten 5 zugeordnet, der auf einem Schwenkarm 6 angeordnet ist, der um eine parallel zur ersten Drehachse 4 angeordnete zweite Drehachse 7 verschwenkbar ist. Die Saugplatte 3 ist mittels des Schlittens 5 radial zu der zweiten Drehachse 7 mittels eines Kniehebelgetriebes 8 verstellbar. Das Kniehebelgetriebe 8 ist, wie insbesondere in den Figuren 1 bis 3 ersichtlich, aus 2 Kniehebeln 9, 10 gebildet, wobei der antriebsnahe Kniehebel 9 mit seinem einen Ende koaxial zur zweiten Drehachse 7 frei drehbar gelagert ist (Fig. 5). Der der Saugplatte 3 zugeordnete Kniehebel 10 ist mit seinem einen Ende koaxial zur ersten Drehachse 4 frei drehbar gelagert. Die Kniehebel 9, 10 sind durch den zweiten Antrieb 11 gezielt mittels eines Antriebsriemens 12 bewegbar, der einen Nabenbund 13 des antriebsnahen Kniehebels 9 umschlingt. Selbstverständlich ist es in naheliegender Weise möglich, daß anstatt des Nabenbundes 13 eine dem Kniehebel 9 zugeordnete Riemenscheibe oder dergl. Anwendung findet.

Wie insbesondere aus Fig. 1 und 2 ersichtlich, ist zur rotatorischen Verstellung der Saugplatte 3 ein Zugmittelgetriebe 14 vorgesehen. Das Zugmittelgetriebe 14 ist in der hier dargestellten Ausführungsform aus zwei in Reihe angeordneten Riemen 15, 16 gebildet, die beide eine koaxial zur gemeinsamen Drehachse 17 der Kniehebel 9, 10 frei drehbar angeordnete Riemenhülse 8 umschlingen. Der eine Riemen 15 umschlingt hierbei eine koaxial zur zweiten Drehachse 7 drehfest angeordnete Riemenhülse 19, während der zweite Riemen 16 die erste Drehachse 4 umschlingt. Die Riemenhülsen 18, 19 können selbstverständlich in nahe liegender Weise auch als Riemenscheiben ausgebildet sein. Eine Verstellung der Kniehebel 9, 10 bewirkt zwangsweise, vermittelt über die Riemen 15, 16, eine rotatorische Verstellung der Saugplatte 3 um die erste Drehachse 4. Der Grad der rotatorischen Verstellung ist hierbei durch die Über- bzw. Untersetzung des Zugmittelgetriebes 14 vorgegeben.

Gemäß einem zweiten Ausführungsbeispiel, das in den Figuren 9 bis 14 dargestellt ist, ist die Handhabe 3 gegen Verschieben gesichert auf dem Schwenkarm 6 angeordnet und der Schwenkarm 6 radial zu der zweiten Drehachse 7 in einer Schwenkarmführung 20 verstellbar.

Der erste und der zweite Antrieb 21, 11 sind in den hier dargestellten Ausführungsbeispielen ortsfest ausgebildet. Zusätzlich ist beiden Antrieben 21, 11 eine in den Zeichnungen nicht näher dargestellte Antriebssteuerung zugeordnet.

Vor dem Einsatz der Vorrichtung erfolgt die Justierung des Systems mittels einer Schablone, die den von der Saugplatte 3 während eines Transferzyklus abzufahrenden Weg, sowie die jeweilige Ausrichtung der Saugplatte 3 in Bezug auf die Anordnung der aufzunehmenden Produkte, respektive der Näpfe des Folienbandes, exakt vorgibt. Zugleich müssen unterschiedliche Hebelverhhältnisse an den Kniehebeln 9, 10 durch die Riemenspannung des Zugmittelgetriebes 14 kompensiert werden. Die exakte Justierung erfolgt unter zusätzlicher Verwendung einer Lichtschranke 22, die die Position der Saugplatte 3 an einem Wegpunkt detektiert. Selbstverständlich können auch mehrere Lichtschranken 22 an relevanten Wegpunkten platziert werden und die hieraus abgeleiteten Informationen zur Bestimmung der Position der Saugplatte zu einem gegebenen Zeitpunkt ggf. über eine Rechnereinheit zur Antriebssteuerung des ersten sowie des zweiten Antriebs 21, 11 verwendet werden. Auch der Einsatz von zur Lichtschranke 22 funktionell äquivalenten Sensoren ist leicht vorstellbar.

Im folgenden wird ein Transferzyklus am Beispiel des ersten Ausführungsbeispiels an den Figuren 6 bis 8 näher erläutert.

Die Saugplatte 3 befindet sich gemäß Figur 6 in Aufnahmeposition für die geordnet bereitgestellten Produkte. Der dem Schwenkarm 6 zugeordnete Schlitten 5 ist maximal ausgefahren und befindet sich nahe des freien Endes des Schwenkarms 6. Die Kniehebel 9, 10 bilden hierbei einen stumpfen Winkel. Die Saugplatte 3 befindet sich parallel zur Längsachse des Schwenkarms 6. Nach Aufnahme der Produkte durch die Saugplatte 3 wird der Schwenkarm 6 durch den ersten Antrieb 21 um die zweite Drehachse 7 in positiver Richtung gemäß der Definition durch die Vorzeichen in den Figuren verstellt. Hierbei kann der zweite Antrieb 11 stehen bleiben. Die Verschwenkung des Schwenkarms 6 um die zweite Drehachse 7 erzwingt eine Verkleinerung des Winkels zwischen den Kniehebeln 9, 10 und hierdurch wird die dem horizontal verstellbaren Schlitten 5 zugeordnete Saugplatte 3 zwangsläufig in negative Richtung, also radial zur zweiten Drehachse 7 auf diese zubewegt. Die Verstellung der Kniehebel 9, 10 führt zugleich zwangsläufig, vermittelt über das Zugmittelgetriebe 14, zu einer Rotation der Saugplatte 3 um die erste Drehachse 4 in negativer Richtung. Zum Aufsynchronisieren der Saugplatte 3 auf das Folienband 2 dreht der erste Antrieb 21 den Schwenkarm 6 in positive Richtung. Der zweite Antrieb 11 dreht die Kniehebel- 9, 10 falls erforderlich- über den Antriebsriemen 12 ebenfalls in positive Richtung. Hierdurch wird die Saugplatte 3 radial von der zweiten Drehachse 7 wegbewegt und zugleich, vermittelt über das Zugmittelgetriebe 14 in negativer Richtung rotatorisch um die erste Drehachse 4 verstellt. Der erste Antrieb 21 und der zweite Antrieb 11 sind in der Weise aufeinander abgestimmt, dass die Saugerplatte 3 parallel und oberhalb des Folienbandes 2 sowie mit derselben Geschwindigkeit geführt wird und hierdurch eine zuverlässige Abgabe der Produkte an die Näpfe des Folienbandes 2 erfolgen kann.

Nachfolgend wird die Saugerplatte 3 erneut in Abholposition zur Aufnahme der geordnet bereit gestellten Produkte gefahren. Der erste Antrieb 21 dreht den Schwenkarm 6 hierzu um die zweite Drehachse 7 in negativer Richtung. Der zweite Antrieb 11 bleibt zunächst stehen. Durch die Öffnung des Winkels zwischen den Kniehebeln 9, 10 wird die Saugplatte 3 radial in positive Richtung verstellt und fährt -relativ zum Schwenkarm - aus. Zugleich wird die Saugplatte 3 um die erste Drehachse 4 1, vermittelt durch das Zugmittelgetriebe 14 in positiver Richtung rotatorisch verstellt. Zur exakten Ausrichtung der Saugplatte 3 über den geordnet bereit gestellten Produkten kann durch den zweiten Antrieb eine weitere Verdrehung der Kniehebel 9, 10 und hiermit verbunden eine Verstellung der Saugplatte 3 radial zu der zweiten Drehachse 7, sowie eine entsprechende Rotation der Saugplatte 3 um die erste Drehachse 4 erreicht werden.

Diese Vorrichtung erlaubt das Aufnehmen sowie die Abgabe der Produkte an unterschiedlichen Positionen sowie das Verfahren der Saugplatte 3 entlang unterschiedlicher Bahnen. Eine Erweiterung der mit der Saugplatte 3 anfahrbaren Positionen kann überdies durch einen entsprechend einfachen Austausch der Riemenhülsen 18, 19 des Zugmittelgetriebes 14 erreicht werden. Hierdurch kann der Grad der rotatorischen Verstellung der Saugerplatte 3 um die erste Drehachse 4 in Abhängigkeit von dem Grad der radialen Verstellung der Saugerplatte 3 in Bezug auf die zweite Drehachse 7 in einem weiten Rahmen variiert werden.

## Patentansprüche

1. Vorrichtung (1) für den Transfer von geordnet bereitgestellten Produkten wie Tabletten, Kapseln, Oblongs oder dergl., in die Näpfe eines Folienbandes (2), insbesondere eines kontinuierlich bewegten Folienbandes (2), mit einem ersten Antrieb (21) und mit einer Handhabe (3), insbesondere einem Greifer (3) oder Sauger (3), die um eine senkrecht zur Ebene des Folienbandes (2) ausgerichtete erste Drehachse (4) rotatorisch verstellbar einem Schwenkarm (6) zugeordnet ist, der um eine parallel zur ersten Drehachse (4) angeordnete zweite Drehachse (7) verschwenkbar ist, wobei die Handhabe (3) radial zu der zweiten Drehachse (7) verstellbar ist, **dadurch gekennzeichnet, daß** der erste Antrieb (21) für die Verschwenkung des Schwenkarms (16) und ein zweiter Antrieb (11) für eine Beeinflussung der zur zweiten Drehachse (7) radialen und der rotatorischen Bewegung der Handhabe (3) vorgesehen sind.

2. Vorrichtung nach Anspruch 1, **dadurch gekennzeichnet, dass** für die zu der zweiten Drehachse (7) radiale Verstellung der Handhabe (3) ein Kniehebelgetriebe (8) vorgesehen ist.

3. Vorrichtung nach Anspruch 2, **dadurch gekennzeichnet, dass** das Kniehebelgetriebe (8) aus 2 Kniehebeln (9, 10) gebildet ist, wobei der antriebsnahe Kniehebel (9) mit seinem einen Ende koaxial zur zweiten Drehachse (7) und der der Handhabe (3) zugeordnete Kniehebel (10) mit seinem einen Ende koaxial zu der ersten Drehachse (4) frei drehbar gelagert ist.

4. Vorrichtung nach Anspruch 3, **dadurch gekennzeichnet, dass** der antriebsnahe Kniehebel (9) mittels eines Antriebsriemens (12) durch den zweiten Antrieb (11) bewegbar ist.

5. Vorrichtung nach Anspruch 4 , **dadurch gekennzeichnet, dass** der Antriebsriemen (12) einen Nabenbund (13) des antriebsnahen Kniehebels (9) umschlingt.

6. Vorrichtung nach den Ansprüchen 1-5, **dadurch gekennzeichnet, dass** zur rotatorischen Verstellung der Handhabe (3) ein Zugmittelgetriebe (14) vorgesehen ist

7. Vorrichtung nach Anspruch 5, **dadurch gekennzeichnet, dass** das Zugmittelgetriebe (14) aus zwei in Reihe angeordneten Riemen (15, 16) gebildet ist, die beide eine koaxial zur gemeinsamen Drehachse (17) der Kniehebel (9, 10) frei drehbar angeordnete Riemenhülse (18) umschlingen und dass der eine Riemen (9) eine koaxial zur zweiten Drehachse drehfest angeordnete Riemenhülse (19) und der zweite Riemen (10) die erste Drehachse (4) umschlingt.

8. Vorrichtung nach Anspruch 1-7, **dadurch gekennzeichnet, dass** die Handhabe (3) einem Schlitten (5) zugeordnet ist, der auf dem Schwenkarm (6) radial zur zweiten Drehachse (7) verstellbar angeordnet ist.

9. Vorrichtung nach Anspruch 8, **dadurch gekennzeichnet, dass** der Schwenkarm (6) aus zwei parallelen Führungsstangen, zwischen denen die erste Drehachse (4) angeordnet ist, gebildet ist.

10. Vorrichtung nach Anspruch 1-7, **dadurch gekennzeichnet, daß** die Handhabe (3) gegen Verschieben gesichert auf dem Schwenkarm (6) angeordnet ist und daß der Schwenkarm (6) radial zu der zweiten Drehachse (7) in einer Schwenkarmführung (23) verstellbar ist.

11. Vorrichtung nach den Ansprüchen 1 bis 10, **dadurch gekennzeichnet, dass** der erste und/ oder der zweite Antrieb (21, 11) ortsfest ausgebildet ist/sind.

12. Vorrichtung nach den Ansprüchen 1 bis 11, **dadurch gekennzeichnet, dass** dem ersten und/oder dem zweiten Antrieb (21, 11) eine Antriebssteuerung zugeordnet ist.
